# FASCICULE DE BREVET EUROPEEN

(11) **EP 0 058 125 B1**
(45) Date de publication et mention de la délivrance du brevet: **18.07.1984**
(21) Numéro de dépôt: 82420006.7
(22) Date de dépôt: 13.01.1982
(51) Int. Cl.: B25H 1/14, A47B 13/08, A47B 41/02

(54) **Poste de travail universel, transformable et adaptable, permettant des utilisations spécifiques, multiples et fonctionnelles**
Universale, umwandelbare und anpassbare Werkbank für spezifische, mehrfache und funktionelle Anwendungen
Universal, transformable and adaptable work-bench allowing specific, multiple and functional applications

(30) Priorité: 27.01.1981 FR 8101913; 08.12.1981 FR 8123323
(43) Date de publication de la demande: 18.08.1982
(73) Titulaire: Ramond, Marcel, F-75010 Paris (FR)
(72) Inventeur: Ramond, Marcel, F-75010 Paris (FR)
(74) Mandataire: Dupuis, François

## Description

L'invention concerne un poste de travail universel, transformable et adaptable, permettant des utilisations spécifiques, multiples et fonctionnelles (voir par exemple CH-A-166 447).

Le poste de travail, compris dans une acceptation très large recouvrant aussi bien le domaine de la bureautique, des bureaux d'étude, des ateliers, des services les plus divers, y compris la table à usage domestique considérée comme un plan ou un poste de travail, le bureau d'écolier, etc., doit tenir compte d'impératifs nouveaux et d'exigences nouvelles.

Il faut pouvoir travailler à des hauteurs, dans des positions, selon des volumes, variables et réglables. On cherche en particulier à répondre aux critères suivants: un usage souple et varié, une grande mobilité, l'adaptation aux autilisa- teurs et aux conditions de travail.

Le poste de travail suivant l'invention a été conçu pour avoir un caractère universel dans cet objectif, en vue de ces résultats. Dans les entreprises, dans la vie courante: équipement domestique, équipement scolaire et universitaire ..., on est appelé à des activités différentes et à utiliser successivement, pour un même poste ou bien dans des postes multiples, des matériels très divers: machines à écrire, calculatrices, matériels informatiques...

Pour fixer l'objet de l'invention, sans toutefois le limiter, aux figures des dessins annexés:
La fig. 1 montre par une vue en perspective, le poste de travail avant montage des différents éléments de sa structure.
La fig. 2 est une vue partielle du poste de travail selon la fig. 1, après montage des éléments de la structure.
La fig. 3 est une vue partielle en coupe transversale, selon la ligne 3-3 de la fig. 2.
La fig. 4 est une vue en perspective d'une réalisation en variante des couples de bras pivotants.
Les fig. 5 à 10 montrent par des vues de profil, quelques exemples de différentes utilisations et transformations possibles du poste de travail. On a illustré en traits interrompus sur certaines vues, des accessoires ou autres, spécifiques à la transformation et utilisation choisies.
La fig. 11 est une vue partielle de profil et en coupe, du poste de travail, selon une variante de réalisation.
La fig. 12 est une vue en coupe longitudinale, suivant la ligne 12-12 de la fig. 11.
La fig. 13 est une vue en coupe, suivant la ligne 13-13 de la fig. 12.
La fig. 14 est une vue en coupe transversale, suivant la ligne 14-14 de la fig. 13.
La fig. 15 est une vue en coupe transversale, suivant la ligne 15-15 de la fig. 13.

Selon l'invention et dans les exemples nullement limitatifs illustrés aux dessins, ce poste de travail universel, transformable et adaptable, comporte essentiellement, un piètement P avec une base d'appui 1a et des montants 1 sur lesquels sont adaptés directement ou d'une manière rapportée, des coudes pivotants 2, réglables angulairement, avec bras 2a et 2b dont les extrémités libres portent respectivement des supports ou plateaux 3 et 4 à positionnement angulaire réglable et blocage en position, selon les utilisations.

Selon la fig. 1, le piètement P comprend deux flasques opposés 1, sous forme d'un T renversé et assymétrique, reliés rigidement à leur base, par une entretoise 5 fixée par exemple par vis 6 et rondelles 7.

D'une manière préférée, les montants verticaux 1b du piètement sont creux, de section transversale rectangulaire, notamment, pour permettre le montage à libre coulissement, de supports 8 réglables dont la partie supérieure d'extrémité est conformée pour permettre le positionnement angulaire réglable des coudes 2. La section coulissante 8a des supports 8 présente verticalement et axialement, des ouvertures circulaires 8b, indépendantes ou encore reliées entre elles, en formant des étranglements 8c.

Les ouvertures 8b coopèrent respectivement avec une ouverture 1 c établie dans l'épaisseur de la partie haute des montants 1 b du piètement P, tandis qu'une vis de blocage 9 est engagée simultanément dans l'ouverture 1c et dans l'une quelconque des ouvertures 8b, pour assurer le blocage des éléments-supports 8 à la hauteur désirée.

L'extrémité libre des éléments 8 forme chape 8d pour l'articulation des coudes 2.

Selon la réalisation illustrée fig. 1, les bras 2a et 2b des coudes 2, constituent un profil rigide en forme de V, de 90 degrés environ et de longueur égale.

L'angle formé par les bras adjacents 2a et 2b est percé en 2c pour s'articuler dans la chape 8d, autour d'un axe 19 fixé en position. Concentriquement au trou 2c, des trous de positionnement 2d sont percés à intervalles réguliers ou non pour le libre engagement d'un doigt 10 traversant également les flasques de la chape 8d.

Les coudes 2 sont ainsi bloqués circulairement d'une manière réglable, selon le positionnement du doigt 10 dans l'un des trous 2d. A titre indicatif, les différents trous de positionnement 2d sont décalés angulairement de sensiblement 15 degrés.

Selon la fig.4 et en variante, les coudes constituent également, un profil en V, mais avec une ouverture variable. A cet effet, les deux bras 2a et 2b sont indépendants et forment suivant leurs extrémités adjacentes, des dégagements circulaires 2e et 2f, de forme complémentaire, pour s'imbriquer et se centrer en juxtaposition. Les dégagements 2e et 2f sont percés axialement en 2g, pour être articulés dans la chape 8d autour de l'axe 19. Comme précédemment, des trous de positionnement 2h et 2i sont percés concentriquement au trou axial 2g pour le libre engagement du doigt d'indexation 10 autorisant dans ce cas à la fois le blocage angulaire après réglage de l'ouverture des bras, et le positionnement angulaire de chaque coude.

Les extrémités apposées des bras 2a et 2b sont percées en 2j et 2k pour le libre engagement d'axes d'articulation 11 et 12 coopérant respectivement avec l'un des plateaux 3 et 4, en vue de leur pivotement et de leur blocage en position angulaire désirée. Les axes 11 et 12 sont respectivement engagés dans des trasseaux 13 et 14 fixés sous les plateaux 3 et 4 et très légèrement en retrait par rapport à leur face en bordure.

Les plateaux 3 et 4 sont établis avec des largeurs 1 et 11 de préférence inégales, qui eu égard aux axes de pivotement 11 et 12, permettent aux plateaux 3 et 4 de se positionner sensiblement bord à bord, dans un même plan continu, horizontal ou incliné, afin de constituer notamment une table de travail à usage industriel ou domestique.

On note que le plateau de plus grande largeur 11 est situé du côté de la plus grande dimension de la base d'appui 1 a du piétement, pour assurer une grande stabilité.

Les côtés longitudinaux de chacun des plateaux 3 et 4 sont équipés de bourrelets 15 en matière souple et de profil arrondi.

On prévoit également de relier les parties supérieures des deux montants 1b, par une gaine technique 16 faisant office d'entretoise. Cette gaine 16 en forme de couloir, reçoit divers accessoires tels des câbles électriques. On note également que cette gaine technique 16, fixée sur les montants 1 b par vis 17 ou autrement, peut également être montée en combinaison avec l'axe de blocage 19 des éléments-supports 8.

On note que dans le cas où plusieurs postes de travail tels que définis ci-dessus, sont montés en juxtaposition, il est prévu de percer axialement les axes de blocage 19 pour assurer une continuité entre les différentes gaines techniques 16 servant au passage de fils électriques.

La base 1a de piètement peut présenter des vérins 18 réglables en hauteur, pour le réglage de l'assise de l'ensemble des postes de travail.

Dans une version simplifiée, les coudes sont montés pivotants et bloqués directement dans la partie supérieure des montants 1b du piètement qui forme alors chape.

On a illustré aux fig. 5 à 10, quelques exemples nullement limitatifs d'utilisations du poste de travail, après transformation et adaptation des positions angulaires des plateaux 3 et 4 et/ou des coudes 2.

A la fig. 5, les deux plateaux 3 et 4 sont placés bord à bord, dans un même plan continu et horizontal, formant une grande table. Cette table peut être inclinée (tracé traits interrompus), tandis que les supports 8 occupent une position basse maximum, de sorte que lesdits plateaux sont à une hauteur sensiblement à 75 cm, par rapport au sol.

A la fig. 6, le grand plateau 4 est disposé horizontalement tandis que le petit plateau 3 est incliné et inversé. Les coudes 2 sont positionnés angulairement par rapport aux montants du piètement, de sorte que le grand plateau 4 est situé à une hauteur du sol d'environ 65 cm, et les supports 8 occupent une position basse. Dans cette position, le poste de travail est particulièrement bien adapté pour recevoir, de par le grand plateau 4, une machine à écrire M (tracé traits interrompus), tandis que le petit plateau fait office de pupitre aux documents qui doivent être dactylographiés.

A la fig. 7, les deux bras 2a et 2b des coudes 2, sont disposés perpendiculairement, de manière que les bras 2b occupent une position horizontale, tandis que les bras 2a occupent une position verticale. Les supports 8 sont réglables verticalement, de sorte que le grand plateau 4 (disposé horizontalement) est à une hauteur d'environ 73 cm, pour une position standard d'utilisation, tandis que le petit plateau 3 est à une hauteur surélevée de 1 m, pour former banque ou support de casier de classement. La partie inférieure peut également recevoir un module de rangement.

A la fig. 8, le grand plateau 4 est à une hauteur de 72 cm et est incliné sensiblement de 20 degrés. Cette position est particulièrement bien adaptée pour tous travaux graphiques ou de dessins.

Le petit plateau 3 se trouve à une hauteur de 90 cm environ et sert de support horizontal et à portée de mains, pour tous les outils A utilisés par le dessinateur. Les éléments supports 8 sont réglés en hauteur.

A la fig. 9, les deux plateaux sont disposés horizontalement. Le grand plateau 4 se trouve à une hauteur de 84 cm environ et sert de poste de travail horizontal ou incliné, tandis que le petit plateau 3 est à une hauteur de sensiblement 56 cm et fait office de siège. La barre entretoise 5 permet l'appui des pieds de l'utilisateur.

A la fig. 10, le petit plateau 3 est positionné horizontalement et oeut recevoir par exemple un pupitre à touches P, tandis que le grand plateau 4 est inversé et disposé verticalement pour être équipé d'un ou de plusieurs écrans vidéo extra plats. Dans cette utilisation spécifique du poste de travail pour l'informatique, la position décrite et illustrée des deux plateaux, peut être inversée. Un éclairage articulé et directionnel peut compléter cette installation.

Il est bien évident que selon l'invention, le poste de travail peut présenter trois plateaux 3,4 et 3a, de même largeur ou non (tracé traits fins, fig. 7). Chaque plateau étant supporté par un bras pivotant, indépendant, 2a, 2b, 21, réglable en position ou fixé dans la chape-support 8d, en définissant une position angulaire fixe convenablement prédéterminée.

Quelle que soit la forme de réalisation du poste de travail, les bras pivotants peuvent être de longueurs inégales et/ou variables, afin d'obtenir des hauteurs d'utilisation spécifiques. De même, la base d'appui du piètement peut être symétrique par rapport aux montants.

On note également que les plateaux peuvent se présenter sous l'aspect de supports en forme de cadre fermé, permettant le montage par imbrication de volumes complémentaires, et agencés pour l'accrochage de caissons de rangement.

Selon une autre réalisation, fig. 11, 12, 13, 14 et 15, les têtes d'accouplement et de blocage 21 relatives au même plateau 3 ou 4, sont accouplées deux à deux, pour déverrouiller le plateau correspondant afin de pouvoir le mettre dans la position angulaire désirée. Un moyen assure le rappel automatique en position de blocage.

A cet effet, chaque tête 21 est établie en forme de disque avec en débordement, des pions ou doigts de centrage 21 a, engagés librement dans les trous complémentaires T des extrémités correspondantes des bras 2a ou 2b, tout en étant susceptibles de coopérer avec les trous de chacun des supports triangulaires S.

Chaque tête 21 est montée à coulissement libre, sur la portée lisse 20a des axes d'articulation 20, débordant à l'intérieur des plateaux. Un moyen élastique tel un ressort 22, est engagé sur la portée 20a pour appuyer sur la tête 21 et être buté à son autre extrémité, par une bague solidaire de l'extrémité libre de l'axe 20.

Chaque tête 21 sollicitée en appui contre les extrémités des bras 2a et 2b, présente ses doigts de centrage 21a engagés à la fois dans l'épaisseur desdits bras et des supports triangulaires S, pour immobiliser angulairement à la position désirée, les plateaux 3 et 4. De plus, selon leur montage spécifique décrit précédemment, les têtes 21 sont susceptibles d'être placées linéai- rement en translation autour de la portée lisse 20a de l'axe et suivant une longueur suffisante nécessaire au dégagement des doigts 21a a pour déverrouiller les extrémités des bras 2a ou 2b du support correspondant S du plateau.

Les têtes 21 d'un même plateau sont en outre reliées deux à deux, par un dispositif apte à assurer leur déplacement simultané en translation, selon une course limitée. Dans ce but, chaque tête 21 est solidaire d'un étrier 24 relié par douille tournante 25 à une tige coudée 26 ou 27 dont l'extrémité libre est accouplée à un levier de manoeuvre 28 à commande manuelle.

Ce levier 28 est articulé au moyen d'un axe pivot 29, fixé sous le plateau 3 ou 4, et présente une partie de préhension 28a pour être déplacé angulairement. Une plaque support 30 assure le guidage du levier 28 de section transversale profilée en T notamment.

Les extrémités des tiges 26 et 27 sont accouplées au levier 28, symétriquement par rapport à l'axe pivot 29 qui est situé sensiblement au niveau de l'axe longitudinal médian des plateaux 3 ou 4, c'est à dire en alignement axial avec les têtes opposées de blocage 21 (fig. 3).

Les tiges 26 et 27 sont engagées librement dans l'épaisseur de l'aile verticale 28b du levier 28, tandis que des écrous 31 et 32 ou autres, assurent l'accouplement dudit levier avec les tiges. L'extrémité opposée des tiges 26 et 27 est coudée en 26a et 27a pour être raccordée dans la douille correspondante 25. Des plaques profilées 33 et 34, fixées sous le plateau 3 ou 4 et à sa partie médiane, assurent le guidage respectif des tiges 26 et 27.

L'action exercée sur le levier 28 (tracé traits mixtes, fig. 3) a pour effet de commander les déplacements opposés F1 et F2 des têtes d'accouplement 21, de manière à dégager les doigts 21 a pour permettre ainsi le pivotement angulaire du plateau 3 ou 4 autour des axes d'articulation 20. Les ressorts de rappel 22 sont comprimés, de sorte qu'en position angulaire désirée du plateau, il suffit de relâcher le levier 28 pour que les têtes 21 soient rappelées automatiquement en position de verrouillage.

On souligne que la plaque support 30 assurant le guidage du levier 28, est positionnée sous le plateau 3 ou 4, de façon à permettre le déplacement angulaire dudit levier dans le seul sens convenable.

Selon une autre réalisation, on a voulu améliorer le réglage en hauteur des supports 8, dans la section creuse des montants verticaux 1 b (fig. 12 et 13).

A cet effet, chaque support 8 est équipé d'une crémaillère 35 engrenant avec des pignons 36 et 37 montés fixe en bout d'un arbre commun 38 monté à rotation libre dans l'épaisseur des montants verticaux 1b. Cet arbre 38 est agencé pour être commandé en rotation par tout moyen connu et approprié. Par exemple, un système à manivelle M peut engrener avec un pignon conique 39 solidaire de l'arbre 38, de sorte qu'en agissant dans un sens ou dans l'autre sur la manivelle M, les pignons 36 et 37 sont entraînés dans le même sens pour régler en hauteur les supports 8 par rapport aux montants 1 b du piètement.

## Revendications

1. Poste de travail universel, transformable, avec un piètement, caractérisé en ce que la base d'appui (1a) à chacune des extrémités du poste, présente un montant unique (1b) sur lequel est adapté un coude pivotant formant des bras adjacents (2a-2b) positionnés et bloqués angulairement à l'une de leurs extrémités, tandis que l'autre extrémité porte des supports ou plateaux réglables (3 et 4) positionnés et bloqués angulairement pour autoriser des utilisations combinables et multiples.

2. Poste selon 1, caractérisé en ce que les plateaux (3 et 4) ont des largeurs (11) et (12) égales ou inégales qui, par rapport aux axes de pivotement (11-12) des bras (2a et 2b), permettent auxdits plateaux leur positionnement bord à bord dans un même plan continu, horizontal ou incliné, afin de constituer notamment, une table de travail, une table de dessin.

3. Poste selon 1 et 2, caractérisé en ce que les montants (1 b) du piètement sont creux pour permettre le montage à libre coulissement de supports (8) réglables en hauteur et dont la partie supérieure d'extrémité est conformée pour permettre le positionnement angulaire réglable des coudes (2).

4. Poste selon 1, 2 et 3, caractérisé en ce que la partie supérieure d'extrémité libre des éléments supports (8) forme une chape (8d) dans laquelle sont articulés les coudes (2).

5. Poste selon 1, 2, 3 et 4, caractérisé en ce que le corps (8a) des supports (8) présente verticalement en hauteur et en alignement, une série d'ouvertures (8b) susceptibles de coopérer avec une ouverture (1c) établie dans l'épaisseur de la partie haute des montants (1 b) du piétement (P), par l'intermédiaire d'un organe de blocage (9).

6. Poste selon 1, 2, 3, 4 et 5, caractérisé en ce que les bras (2a et 2b) de chaque coude (2), constituent un profil en V avec un angle adjacent d'environ 90 degrés, lesdits bras occupant une position angulaire fixe, tout en étant de longueurs égales ou inégales.

7. Poste selon 1, 2,3,4,5 et 6, caractérisé en ce que l'angle formé par les extrémités adjacentes des bras (2a et 2b) est percé transversalement en (2c) pour s'articuler dans la chape (8d) autour d'un axe (19), tandis que des trous de positionnement (2d) percés concentriquement, permettent le libre engagement d'un moyen d'indexation (10) traversant les flasques de la chape (8d).

8. Poste selon 1, 2, 3, 4 et 5, caractérisé en ce que les bras (2a et 2b) de chaque coude, de longueur égale ou non, constituent un profil en V définissant une ouverture angulaire variable.

9. Poste de travail selon 1, 2, 3, 4, 5 et 8, caractérisé en ce que les deux bras (2a et 2b) sont indépendants et forment chacun à l'une de leurs extrémités adjacentes, des dégagements circulaires (2e et 2f) de centrage pour s'imbriquer l'un dans l'autre par juxtaposition, tout en permettant leur pivotement; lesdits dégagements (2e et 2f) étant percés de part en part en (2g) pour recevoir un axe de rotation (19) traversant la chape (8d); des trous de positionnement (2h et 2i) percés concentriquement à l'axe (19) autorisant l'engagement du moyen d'indexation (10) pour permettre simultanément, le blocage angulaire et réglable du coude articulé et de ses propres bras (2a et 2b).

10. Poste selon 1, 2, 3, 4, 5, 6, 7, 8 et 9, caractérisé en ce que les extrémités libres des bras (2a et 2b) des coudes (2), sont percées de part en part en (2j) et (2k) pour permettre l'engagement des axes d'articulation (11 et 12) coopérant respectivement avec une partie appropriée (13 et 14) des plateaux (3 et 4), en vue de leur pivotement et de leur blocage en position angulaire désirée.

11. Poste selon 1, 2, 3, 4, 5, 6, 7, 8, 9 et 10, caractérisé en ce que le piètement (P) comprend deux flasques opposés (1) généralement sous forme d'un T renversé et assymétrique dont la plus grande longueur est située notamment du côté du plateau (4) de plus grande largeur, lesdits flasques (1) étant reliés rigidement à leur base par une barre entretoise (5).

12. Poste selon 1, 2, 3, 4, 5, 6, 7, 8, 9, 10 et 11, caractérisé en ce que les parties supérieures des deux montants (1 b) du piètement, sont reliées par une gaine technique (16) faisant office d'entretoise et étant susceptible d'être combinée avec une autre gaine voisine, relative à un poste de travail placé bout à bout.

13. Poste selon 1,2,3,4,5,6,7,8,9,10,11 et 12, caractérisé en ce que la base d'appui (1a) du piètement présente des vérins (18) réglables en hauteur, pour le réglage de l'assise de l'ensemble du poste de travail.

14. Poste selon 1, 2, 3,4, 5, 6, 9,10,11,12 et 13, caractérisé en ce qu'en variante, les coudes (2) présentent trois bras (2a) (2b) (21) articulés dans la chape-support (8d) soit d'une manière indépendante, soit en définissant entre eux une position angulaire fixe, lesdits bras étant de longueurs égales ou inégales en portant à leur extrémité libre les plateaux.

15. Poste selon 1, 2, 3, 4, 5, 6, 7, 11, 12, 13, caractérisé en ce que chacun des plateaux (3) et (4) est équipé d'un dispositif à commande manuelle, agencé en combinaison avec les extrémités de chacun des bras des coudes (2) recevant lesdits plateaux (3) et (4), pour permettre leur pivotement angulaire limité.

16. Poste selon 15, caractérisé en ce que les plateaux (3) et (4) sont solidaires, à proximité de leurs bords transversaux, de tasseaux (S) articulés sur des axes (20) engagés librement dans l'épaisseur des extrémités des bras (2a) et (2b); des trous (T) percés concentriquement aux axes (20) sur les tasseaux (S) et sur les bras (2a) et (2b), coopèrant avec des têtes de blocage (21) accouplées deux à deux pour être commandées simultanément en translation par un dispositif de déverrouillage du plateau correspondant, tandis que le verrouillage s'effectue automatiquement.

17. Poste selon 15 et 16, caractérisé en ce que chaque tête (21) présente en débordement, des doigts de centrage (21 a) engagés librement dans les trous concentriques (T) des bras (2a) et (2b) et des tasseaux (S); chacune des têtes (21) étant montée à coulissement sur la portée (20a) des axes d'articulation (20), recevant également un ressort (22) qui prend appui contre la tête (21), et à l'opposé, sur une bague (23), de manière à assurer ainsi le rappel de chacune des têtes (21) correspondantes, en position de verrouillage.

18. Poste selon 15, 16 et 17, caractérisé en ce que chaque tête (21) est solidaire d'un étrier (24) qui reçoit à rotation libre, une douille (25) accouplée à une tige coudée (26) (27); les extrémités libres desdites tiges étant reliées symétriquement à un levier de manoeuvre (28) articulé sous le plateau à un axe-pivot (29), pour son déplacement angulaire.

19. Poste selon 18, caractérisé en ce que l'axe-pivot (29) est fixé sous le plateau suivant son axe longitudinal, en formant par rapport aux tiges (26 et 27), un angle semblable, de manière qu'en agissant angulairement sur le levier (28), dans un sens convenable, chacune des tiges (26) et (27) tire axialement, selon deux sens directement opposés, les têtes d'accouplement (21), au moyen des étriers (24) et en combinaison avec une rotation partielle des douilles (25), en provoquant le dégagement des doigts (21 a) pour le réglage angulaire du plateau.

20. Poste selon 1, 2, 3, 4, 5, 6, 7, 8, 9, 10, 11, 12, 13, 14, 15, 16, 17, 18 et 19, caractérisé en ce que chacun des supports (8) montés à coulissement libre dans la section creuse des montants verticaux (1b) du piètement, est équipé d'une crémaillère (35) engrenant avec des pignons (36) et (37) montés fixes en bout d'un arbre (38) dont les extrémités sont montées à rotation libre dans l'épaisseur des montants verticaux (1b); ledit arbre étant agencé pour être commandé en rotation partout moyen, en vue d'assurer le déplacement en hauteur des supports (8), au moyen des pignons (36) et (37) engrenant chacun avec la crémaillère correspondante (35) des supports (8).

## Patentansprüche

1. Umwandelbare Mehrzweckarbeitsstelle mit einem Stativ, dadurch gekennzeichnet, daß an jedem Ende dieser Arbeitsstelle der Stützsockel (1a) einen einzigen Ständer (1b) aufweist, auf welchem ein schwenkbares Kniestück angebracht ist, das anliegende Arme (2a-2b) bildet, die an dem einen ihrer Enden winklig positioniert und verriegelt sind, während das andere Ende verstellbare Unterlagen oder Platten (3 und 4) aufweist, die winklig positioniert und verriegelt sind, damit sie kombinierbare und vielfältige Verwendungen ermöglichen können.

2. Arbeitsstelle nach Anspruch 1, dadurch gekennzeichnet, daß die Platten (3 und 4) gleiche oder ungleiche Breiten (11) und (14) haben, die hinsichtlich der Schwenkachsen (11-12) der Arme (2a und 2b) gestatten, daß die besagten Platten dicht nebeneinander in derselben kontinuierlichen, waagrechten oder geneigten Ebene positioniert werden, um insbesondere eine Arbeitsplatte, einen Zeichentisch zu bilden.

3. Arbeitsstelle nach Anspruch 1 und 2, dadurch gekennzeichnet, daß die Stativständer (1 b) ausgehöhlt sind, um das Montieren mit freier Verschiebung von Trägern (8) zu ermöglichem, die höhenverstellbar sind, wobei der Endoberteil dieser Träger für das verstellbare winklige Positionieren der Kniestücke (2) eingerichtet wird.

4. Arbeitsstelle nach Anspruch 1, 2 und 3, dadurch gekennzeichnet, daß der freie Endoberteil der Trägerelemente (8) eine Kappe (8d) bildet, in welcher die Kniestücke (2) gelenkig montiert sind.

5. Arbeitsstelle nach Anspruch 1, 2, 3 und 4, dadurch gekennzeichnet, daß das Gehäuse (8a) der Träger (8) eine Reihe von in oer Höhe und senkrecht ausgerichteten Öffnungen (8b) aufweist, die mit einer in der Stärke des Oberteils der Ständer (1 b) des Stativs (P) befindlichen Öffnung (1c) vermittels eines Verriegelungsorgans (9) zusammenwirken können.

6. Arbeitsstelle nach Anspruch 1, 2, 3, 4 und 5, dadurch gekennzeichnet, daß die Arme (2a und 2b) jedes Kniestücks (2) ein V-förmiges Profil mit einem anliegenden Winkel von etwa 90° bilden, wobei die besagten Arme gleicher oder ungleicher Länge eine feststehende winklige Stellung einnehmen.

7. Arbeitsstelle nach Anspruch 1, 2, 3, 4, 5 und 6, dadurch gekennzeichnet, daß der durch die anliegenden Enden der Arme (2a und 2b) gebildete Winkel querseitig bei (2c) zum gelenkigen Einfügen in der Kappe (8d) um eine Achse (19) gebohrt ist, während konzentrisch gebohrte Positionierungslöcher (2d) das freie Eingreifen eines die Wangen der Kappe (8d) durchsetzenden Teilungsmittels (10) ermöglichen.

8. Arbeitsstelle nach Anspruch 1, 2, 3, 4 und 5, dadurch gekennzeichnet, daß die Arme (2a und 2b) jedes Kniestücks, von gleicher oder ungleicher Länge, ein V-förmiges Profil bilden, das eine veränderliche winklige Öffnung einschließt.

9. Arbeitsstelle nach Anspruch 1, 2, 3, 4, 5 und 6, dadurch gekennzeichnet, daß die zwei Arme (2a und 2b) unabhängig sind, und daß jeder eine dieser Arme an dessen einem anliegenden Ende kreisförmige Zentrieraussparungen (2e und 2f) zum Ineinandergreifen durch Nebeneinanderstellen, jedoch mit Verschwenkungsmöglichkeit, bildet, wobei die besagten Aussparungen (2e und 2f) zur Aufnahme einer die Kappe (8d) durchsetzenden Umdrehungsachse (19) durch und durch bei (2g) durchgebohrt sind und die konzentrisch zur Achse (19) gebohrten Positionierungslöcher (2h und 2i) das Eingreifen des Teilungsmittels (10) zur gleichzeitigen winkligen und verstellbaren Verriegelung des gelenkigen Kniestücks und dessen eigener Arme (2a und 2b) ermöglichen.

10. Arbeitsstelle nach Anspruch 1, 2, 3, 4, 5, 6, 7, 8 und 9, dadurch gekennzeichnet, daß die freien Enden der Arme (2a und 2b) der Kniestücke (2) zum Eingreifen der Gelenkachsen (11 und 12) durch und durch bei (2j) und (2k) durchgebohrt sind, wobei diese Gelenkachsen mit einem entsprechenden Teil (13 und 14) der Platten (3 und 4) zur Verschwenkung und Verriegelung derselben in der gewünschten winkligen Stellung zusammenwirken.

11. Arbeitsstelle nach Anspruch 1, 2, 3, 4, 5, 6, 7, 8, 9 und 10, dadurch gekennzeichnet, daß das Stativ (P) zwei entgegengesetzte, im allgemeinen als ein umgekehrtes und asymmetrisches T gebildete Wangen (1) aufweist, wobei die größere Länge des T insbesondere nach der Seite der Platte (4) größerer Breite vorgesehen ist, und die besagten Wangen (1) an deren Grundlage durch eine Querstange (5) fest verbunden sind.

12. Arbeitsstelle nach Anspruch 1, 2, 3, 4, 5, 6, 7, 8, 9, 10 und 11, dadurch gekennzeichnet, daß die Oberteile der zwei Ständer (1b) des Stativs durch eine als Querstück dienende technische Hülle (16) verbunden sind, wobei diese Hülle, hinsichtlich einer aneinandergestellten Arbeitsstelle mit einer anderen benachbarten Hülle kombiniert werden kann.

13. Arbeitsstelle nach Anspruch 1, 2, 3, 4, 5, 6, 7, 8, 9, 10, 11 und 12, dadurch gekennzeichnet, daß die Abstützungsgrundlage (1a) des Stativs höhenverstellbare Zylinder (18) zur Verstellung der Sitzlage der gesamten Arbeitsstelle aufweist.

14. Arbeitsstelle nach Anspruch 1, 2, 3, 4, 5, 6, 9,10,11,12 und 13, dadurch gekennzeichnet, daß in einer anderen Ausführungsform, die Kniestükke (2) drei in der Trägerkappe (8d) gelenkig montierten Arme aufweisen, wobei diese Arme entweder in unabhängiger Weise oder bei Bildung zwischen ihnen einer feststehenden winkligen Stellung montiert werden, und die besagten Arme, von gleicher oder ungleicher Länge, die Platten auf ihrem freien Ende tragen.

15. Arbeitsstelle nach Anspruch 1, 2, 3, 4, 5, 6, 7, 11, 12, 13, dadurch gekennzeichnet, daß jede eine der Platten (3) und (4) mit einer Handsteuerungsvorrichtung ausgestattet ist, die in Kombination mit den Enden jedes Arms der Kniestücke (2) eingerichtet ist, wobei diese Enden die besagten Platten (3) und (4) aufnehmen und die Einrichtung die begrenzte winklige Verschwenkung der Platten gestattet.

16. Arbeitsstelle nach Anspruch 15, dadurch gekennzeichnet, daß in der Nähe ihrer querseitigen Kanten die Platten (3) und (4) mit auf in die Stärke der Enden der Arme (2a) und (2b) frei eingreifenden Achsen (20) gelenkig montierten Einschubleisten (3) festgemacht sind und daß konzentrisch zu den Achsen (20) auf den Einschubleisten (S) und auf den Armen (2a) und (2b) gebohrte Löcher (T) mit Verriegelungsköpfen (21) zusammenwirken, die je zu zwei gekoppelt sind, um gleichzeitig durch eine Vorrichtung zur Entriegelung der entsprechenden Platte verlegungsweise angetrieben zu werden, wobei die Verriegelung automatisch erfolgt.

17. Arbeitsstelle nach Anspruch 15 und 16, dadurch gekennzeichnet, daß jeder Kopf (21) hinausragende Zentrierfinger (21 a) aufweist, die frei in die konzentrischen Löcher (T) der Arme (2a) und (2b) und der Einschubleisten (S) eingreifen, und daß jeder eine der Köpfe (21) für Verschiebung auf die Unterlagefläche (20a) der Gelenkachsen (20) montiert wird und auch eine Feder (22) aufnimmt, die sich gegen den Kopf (21) und an der entgegengesetzten Seite auf einen Ring (23) abstützt, um somit die Rückbewegung jedes einen der entsprechenden Köpfe (21) in die Verriegelungsstellung zu bewirken.

18. Arbeitsstelle nach Anspruch 15, 16 und 17, dadurch gekennzeichnet, daß jeder Kopf (21) mit einem Bügel (24) festgemacht ist, der für freie Umdrehung eine mit einer Kniestange (26) (27) gekoppelte Fassung (25) aufnimmt, wobei die freien Enden der besagten Stangen symmetrisch mit einem Betätigungshebel (28) verbunden sind, der unter der Platte mit einer Schwenkachse (29) zur winkligen Verschiebung des Hebels gelenkig angeschlossen ist.

19. Arbeitsstelle nach Anspruch 18, dadurch gekennzeichnet, daß die Schwenkachse (29) längsseitig unter der Platte bei Bildung eines hinsichtlich der Stangen (26 und 27) ähnlichen Winkels befestigt ist, so daß bei winkliger Betätigung des Hebels (28) in der geeigneten Richtung, jede eine der Stangen (26) und (27) vermittels der Bügel (24) und in Kombination mit einer teilweisen Umdrehung der Fassungen (25) die Kopplungsköpfe (21) axial und gemäß zwei direkt entgegengesetzten Richtungen ziehen wird, wobei die Finger (21a) zur winkligen Verstellung der Platte freigemacht werden.

20. Arbeitsstelle nach Anspruch 1, 2, 3, 4, 5, 6, 7, 8, 9, 10, 11, 12, 13, 14, 15, 16, 17, 18 und 19, dadurch gekennzeichnet, daß jeder eine der für freie Verschiebung in dem Hohlquerschnitt der senkrechten Ständer (1 b) des Stativs montierten Träger (8) mit einer Zahnstange (35) ausgestattet ist, die mit Zahnrädern (36) und (37) eingreift, die am Ende einer Welle (38) feststehend angeordnet sind, wobei die Enden der Welle für freie Umdrehung in die Stärke der senkrechten Ständer (1 b) montiert werden, und die besagte Welle zur Höhenverstellung der Träger (8) mittels der Zahnräder (36) und (37) in jeglicher Weise für ihre Umdrehung angetrieben werden kann, während jedes eine der Zahnräder (36) und (37) mit der entsprechenden Zahnstange (35) der Träger (8) eingreift.

## Claims

1. Universal working station, which can be transformed, with a foothold, characterized in that the base of abutment (1 a) at the ends of the station is provided with a single post (1b) on which is adapted a pivotal elbow which forms adjacent arms (2a-2b) positioned and interlocked angularly at one of the ends thereof, while the other end supports adjustable plates or supports (3 and 4) positioned and interlocked angularly to permit the system to be used in a plurality of ways which can be combined.

2. Station as claimed in claim 1, characterized in that the plates (3 and 4) are made with equal or unequal widths (11) and (12) which in relation to the pivot pins (11-12) of the arms (2a and 2b) permit said plates to be positioned edge to edge on the same continuous, horizontal or slanting plane, in order to form more particularly a working table, a drawing table.

3. Station as claimed in claims 1 and 2, characterized in that the posts (1 b) of the foothold are hollow to permit the mounting for free sliding of vertically adjustable supports (8), the end top portion of which is conformed to permit the adjustable angular positioning of the elbows (2).

4. Station as claimed in claims 1, and 3, characterized in that the free end top portion of the supporting elements (8) forms a yoke (8d) in which the elbows (2) are linked hingedly.

5. Station as claimed in claims 1, 2, 3 and 4, characterized in that the body (8a) of the supports has vertically in the height and in alignment a series of openings (8b) capable of cooperating with an opening (1c) established within the thickness of the upper portion of the posts (1b) of the foothold (P), through the intermediary of an interlocking organ (9).

6. Station as claimed in claims 1, 2, 3, 4 and 5, characterized in that the arms (2a and 2b) of each elbow (2) form a V-shaped contour with an adjacent angle of some 90 degrees, said arms assuming a fixed angular position, while having equal or unequal lengths.

7. Station as claimed in claims 1, 2, 3, 4, 5 and 6, characterized in that the angle formed by the adjacent ends of the arms (2a and 2b) is bored transversely at (2c) to be linked hingedly within the yoke (8d) around a pin (19), while positioning holes (2d) which are drilled concentrically permit the free engagement of an indexing means (10) passed through the cheeks of the yoke (8d).

8. Station as claimed in claims 1, 2, 3, 4 and 5, characterized in that the arms (2a and 2b) of each elbow, of equal or unequal length, form a V-shaped contour defining a varying angular opening.

9. Station as claimed in claims 1, 2, 3, 4, 5 and 8, characterized in that the two arms (2a and 2b) are independent and form each one at one of their adjacent ends thereof centering circular clearances (2e and 2f) for registering within one another by juxtaposition, while permitting said arms to be swivelled; said clearances (2e and 2f) being drilled therethrough at (2g) for receiving a rotational pin (19) extending through the yoke (8d), positioning holes (2h and 2i) which are drilled concentrically to the pin (19) permitting the engagement of the indexing means (10) for the simultaneous adjustable and angular interlocking of the hinged elbow and of its own arms (2a) and (2b).

10. Station as claimed in claims 1,2,3,4,5,6,7, 8 and 9, characterized in that the free ends of the arms (2a and 2b) of the elbows (2) are drilled therethrough at (2j) and (2k) for the engagement of the hinged pins (11 and 12) cooperating respectively with an appropriate portion (13 and 14) of the plates (3 and 4) for their swivelling and their interlocking in the desired angular position.

11. Station as claimed in claims 1, 2, 3, 4, 5, 6, 7, 8,9 and 10, characterized in that the foothold (P) includes two opposed cheeks (1) generally in the shape of a reversed and asymmetric T the greater length of which is situated more particularly towards the plate (4) of greater width, said cheeks (1) being connected rigidly at the bottom thereof by means of a cross bar (5).

12. Station as claimed in claims 1,2,3,4,5,6,7, 8, 9, 10 and 11, characterized in that the upper portions of the two posts (1 b) of the foothold are connected by a technical sheath (16) serving as a cross bar and which can be combined with another adjacent sheath pertaining to a working station affixed end to end.

13. Station as claimed in claims 1,2,3,4,5,6,7, 8, 9, 10, 11 and 12, characterized in that the abutment base (1a) of the foothold is provided with vertically adjustable cylinders (18) for the adjustment of the seating of the working station assembly.

14. Station as claimed in claims 1,2,3,4,5,6,9, 10, 11, 12 and 13, characterized in that in an alternative form of embodiment, the elbows (2) have three arms (2a) (2b) (21) linked hingedly in the supporting yoke (8d) either in an independent manner or by determining between them a fixed angular position said arms having equal or unequal lengths while supporting at the free ends thereof the plates.

15. Station as claimed in claims 1,2,3,4,5,6,7, 11, 12, 13, characterized in that each one of the plates (3) and (4) is provided with a hand control device arranged in combination with the ends of each arm of the elbows (2) receiving said plates (3) and (4) in order to permit the limited angular swivelling thereof.

16. Station as claimed in claim 15, characterized in that the plates (3) and (4), adjacent to their transverse edges, are made fast with cleats (S) linked hingedly to pins (20) engaged freely within the thickness of the ends of the arms (2a) and (2b); various holes (T) drilled concentrically to the pins (20) on the cleats (S) and the arms (2a) and (2b) cooperating with interlocking heads (21) which are coupled two by two in order to be driven simultaneously for translation by an unlocking device of the corresponding plate, while the interlocking is effected automatically.

17. Station as claimed in claims 15 and 16, characterized in that each head (21) has in projection centering fingers (21a) engaged freely within the concentric holes (T) of the arms (2a) and (2b) and of the cleats (S), each one of the heads (21) being mounted slidably on the bearing face (20a) of the linking pins (20), receiving also a spring (22) abutting against the head (21) and on the opposite side on a bushing (23), each one of the corresponding heads (21) being thereby caused to be returned in the interlocking position.

18. Station as claimed in claims 15, 16 and 17, characterized in that each head (21) is made fast with a clevis (24) which receives for free rotation a socket (25) coupled to a bent rod (26) (27); the free ends of said rods being connected symmetrically to a handling lever (28) linked hingedly beneath the plate to a pivot pin (29) for the angular displacement thereof.

19. Station as claimed in claim 18, characterized in that the pivot pin (29) is fixed beneath the plate along the longitudinal axis thereof, while forming a similar angle relative to the rods (26 and 27), so that by actuating angularly the lever (28) in a suitable direction, each one of the rods (26) and (27) will pull axially the coupling heads (21) along two directly opposed directions by means of clevis (24) and in combination with a partial rotation of the sockets (23), causing thereby the fingers (21a) to be disengaged for the angular adjustment of the plate.

20. Station as claimed in claims 1,2,3,4,5,6,7, 8,9,10,11,12,13,14,15,16,17,18 and 19, characterized in that each one of the supports (8) mounted for free sliding within the hollow section of the vertical posts (1b) of the foothold is equipped with a rack (35) meshing with pinions (36) and (37) mounted fixedly at the end of a shaft (38) the ends of which are mounted for free rotation within the thickness of the vertical posts (1 b), said shaft being arranged to be driven rotatably by any means for the vertical adjustment of the supports (8) through the intermediary of the pinions (36) and (37) meshing each one with the corresponding rack (35) of the supports (8).
